# EUROPÄISCHE PATENTANMELDUNG

(11) **EP 1 518 990 A2**
(43) Veröffentlichungstag der Anmeldung: **30.03.2005**
(21) Anmeldenummer: 04019358.3
(22) Anmeldetag: 14.08.2004
(51) Int. Cl.: E05F 5/00

(54) **Bremseinrichtung für ein schwenkbar gelagertes Bauelement**

(30) Priorität: 24.09.2003 DE 10344122
(71) Anmelder: DaimlerChrysler AG, 70567 Stuttgart (DE)
(72) Erfinder: Dyrballa, Michael, 71111 Waldenbuch (DE); Eipper, Konrad, 72108 Rottenburg (DE)

(57) **Zusammenfassung**

Eine Bremseinrichtung für ein - in einem aus einem feststehenden und einem drehbaren Teil bestehenden Gelenk (1, 2) - schwenkbar gelagertes Bauelement, insbesondere eine Tür oder Klappe eines Kraftfahrzeuges, mit einem in einer elektround/oder magnetorheologischen Flüssigkeit der Schwenkbewegung analog drehbaren Verdrängerkörper, bei der die Bremskraft durch die Größe des angelegten Elektro- und/oder Magnetfeldes bestimmbar ist, soll möglichst kompakt und wenige Bauteile umfassend ausgebildet sein.

Zu diesem Zweck bildet eines der beiden Gelenkteile (1, 2) den Verdrängungskörper.

## Beschreibung

Die Erfindung betrifft eine Bremseinrichtung für ein schwenkbar gelagertes Bauelement nach dem Oberbegriff des Patentanspruchs 1.

Eine derartige Bremseinrichtung ist aus DE 197 54 167 A1 bekannt.

Die Erfindung beschäftigt sich mit dem Problem, eine gattungsgemäße Bremseinrichtung unter Einsatz möglichst weniger die Bremse bildender Teile äußerst kompakt bauend zu gestalten.

Gelöst wird dieses Problem bereits grundsätzlich durch die Ausführung einer gattungsgemäßen Bremseinrichtung nach dem kennzeichnenden Merkmal des Patentanspruchs 1.

Vorteilhafte und zweckmäßige Ausgestaltungen sind Gegenstand der Unteransprüche.

Die Erfindung beruht auf dem allgemeinen Gedanken, für die gegeneinander bewegbaren Teile der Bremseinrichtung ausschließlich die vorhandenen Teile des Schwenklagers zu verwenden. Dies bedeutet, dass einerseits der Verdrängungskörper von einem Lagerteil gebildet wird, während die die Flüssigkeit, in der sich der Verdrängerkörper bewegt, enthaltende Kammer von dem anderen Lagerteil gebildet wird. Dabei ist es an sich gleichgültig, welches der.beiden Lagerteile, nämlich einerseits das feststehende und andererseits das drehende Lagerteil, die Flüssigkeitskammer bzw. den Verdrängerkolben bildet.

Die Elektro- und/oder Magnetquelle, die zur Beeinflussung der magneto- bzw. elektrorheologischen Flüssigkeit erforderlich ist, kann direkt einem der beiden Lagerteile und zwar bevorzugt dem feststehenden Lagerteil zugeordnet sein. Dabei kann der Verdrängerkörper bei einer Verlagerung Flüssigkeit im Sinne eines Förderns verdrängen. In diesem Fall kann die beförderte Flüssigkeit durch einen, einem der Lagerteile direkt zugeordneten Strömungskanal geführt werden, in dem der durch die Flüssigkeit gebildete Strömungswiderstand durch eine dem Strömungskanal zugeordnete elektrische oder magnetische Quelle beeinflusst wird. Diese Ausführungsform der Erfindung betrifft ein sogenanntes "offenes Gelenk-System".

Besonderes vorteilhaft ist eine Ausführung der Erfindung als sogenanntes "geschlossenes Gelenk-System". Hierbei ist die rheologische Flüssigkeit direkt in einem Zwischenraum zwischen den beiden Gelenkteilen, d.h. dem feststehenden und drehenden Gelenkteil geschlossen eingesperrt. Der Verdrängungskörper arbeitet ausschließlich gegen den Widerstand dieser durch Magnet- und/oder Elektrokraft viskositätsmäßig veränderbaren Flüssigkeit. Die Magnet- bzw. Elektroquelle ist derart direkt in eines der beiden Gelenkteile eingebracht, da die betreffende Flüssigkeit von dort aus beeinflusst werden kann.

Die erfindungsgemäße Bremseinrichtung kann insbesondere in das Gelenk eines Türscharniers einer insbesondere Fahrzeugtür oder Klappe integriert sein.

Bezüglich der erforderlichen Systemtechnik für eine erfindungsgemäße Bremseinrichtung wird auf das hierzu bereits allgemeine Fachwissen und hierbei insbesondere auf DE 197 54 167 A1 verwiesen.

Eine Auswahl vorteilhafter, anschließend noch näher beschriebener Ausführungsbeispiele ist in der Zeichnung dargestellt.

In dieser zeigen jeweils schematisch in einer Ansicht und einem Querschnitt durch ein Schwenk-Gelenk
Fig. 1 ein geschlossenes Gelenk-System,
Fig. 2 ein offenes Gelenk-System in einer ersten Ausführung,
Fig. 3 ein geschlossenes Gelenk-System in einer zweiter Ausführung.

Alle drei Ausführungsformen betreffen ein Scharnier für eine Fahrzeugtür mit einem feststehenden ersten Gelenkteil 1 und einem in diesem festen ersten Gelenkteil 1 drehbar bzw. schwenkbar gelagerten zweiten Gelenkteil 2.

Das drehbare zweite Gelenkteil 2 ist fest mit der Fahrzeugtür 3 und das feststehende erste Gelenkteil 1 fest mit der Fahrzeugkarosserie 4 verbunden.

Bei der Ausführungsform nach Fig. 1 ist das feststehende erste Gelenkteil 1 ein stirnseitig von dem drehbaren zweiten Gelenkteil 2 verschlossener Zylinder. Innerhalb des von dem ersten Gelenkteil 1 gebildeten Zylinders eingeschlossen ist elektro- und/oder magnetorheologische Flüssigkeit. Innerhalb dieses als Flüssigkeitskammer dienenden Zylinders ist das drehbare zweite Gelenkteil 2, das diesen Zylinder in dessen Achse durchdringt, als Verdrängerkörper 5 ausgebildet. Die Form dieses Verdrängungskörpers 5 kann an sich beliebig gewählt werden. Beispielhaft dargestellt ist in Fig. 1 ein Verdrängerkörper 5 in der Form einer Welle mit einem Drehkreuzquerschnitt.

Bei der Ausführung nach Fig. 1 ist die erforderliche Magnetquelle zur Beeinflussung der rheologischen Flüssigkeit in der Zylinderwand des feststehenden ersten Gelenkteiles 1 angeordnet. Konkret besteht die Magnetquelle hier aus vier bestrombaren Magnetspulen 6.

Bei der Ausführung nach Fig. 2 handelt es sich im Gegensatz zu dem geschlossenen Gelenk-System nach Fig. 1 um ein offenes Gelenk-System. Offenes Gelenk-System bedeutet hier, dass entsprechend der Darstellung in Fig. 2c eine Kreislaufleitung 7 in dem feststehenden ersten Gelenkteil 1 vorgesehen ist. In dieser Kreislaufleitung 7 befindet sich ein Strömungskanal 8, dem eine Strömungskanal-Magnetquelle 9 zur Flüssigkeitsbeeinflussung zugeordnet ist. Der in der Fig. 2 lediglich schematisch dargestellte Verdrängerkörper 5 ist derart ausgebildet, dass er bei Ausführung einer Drehbewegung Flüssigkeit aus dem Raum, in dem er gelagert ist, in die Kreislaufleitung 7 fördert.

Die Ausführung nach Fig. 3 unterscheidet sich von derjenigen nach Fig. 2 lediglich durch eine andere Form des Verdrängerkörpers 5' sowie in der Form des Flüssigkeitsraumes, in dem sich der betreffende Verdrängerkörper 5' verlagert. In dem Flüssigkeitsraum, in dem sich der Verdrängerkörper 5' befindet, ist eine Trennwand 10 vorgesehen, durch die zwei getrennte, von dem Verdrängerkörper 5' beaufschlagte Flüssigkeitskammern 11 und 12 gebildet werden. Bei einem Schwenken des Verdrängerkörpers 5' durchläuft die verdrängte Flüssigkeit zwangsläufig je nach Schwenkrichtung die Kreislaufleitung 7 in unterschiedlichen Richtungen. Die Bremswirkung steuert die Magnetquelle 9 innerhalb der Kreislaufleitung 7.

## Patentansprüche

1. Bremseinrichtung für ein - in einem aus einem feststehenden und einem drehbaren Teil bestehenden Gelenk - schwenkbar gelagertes Bauelement, insbesondere eine Tür oder Klappe eines Kraftfahrzeuges, mit einem in einer elektro- und/oder magnetorheologischen Flüssigkeit der Schwenkbewegung analog drehbaren Verdrängerkörper, bei der die Bremskraft durch die Größe des angelegten Elektro- und/oder Magnetfeldes bestimmbar ist,
**dadurch gekennzeichnet,**
**dass** eines der beiden Gelenkteile (1, 2) als Verdrängerkörper (5) und das andere als die Flüssigkeit lagernde Kammer ausgebildet ist.

2. Bremseinrichtung nach Anspruch 1,
**gekennzeichnet durch die** Merkmale,
- eine den Zustand der elektro- bzw. magnetorheologischen Flüssigkeit beeinflussende Elektro- bzw. Magnetquelle (6; 8) ist einem **durch** das feststehende erste Gelenkteil (1) führenden Strömungskanal (8) zugeordnet,
- der Verdrängerkörper (5; 5') wird von dem drehenden zweiten Gelenkteil (2) gebildet,
- von dem Verdrängerkörper (5, 5') verdrängte Flüssigkeit durchströmt den Strömungskanal (8) des feststehenden ersten Gelenkteils (1).

3. Bremseinrichtung nach Anspruch 1,
**dadurch gekennzeichnet,**
**dass** die Elektro- bzw. Magnetquelle (6) in einem der beiden Gelenkteile (1, 2) vorgesehen ist und direkt auf einen zwischen diesen beiden Gelenkteilen (1, 2) eingeschlossenen Flüssigkeitsraum einwirkt.

4. Bremseinrichtung nach einem der vorhergehenden Ansprüche,
**dadurch gekennzeichnet,**
**dass** das Gelenk (1, 2) ein Türscharnier ist.
